# EUROPÄISCHE PATENTSCHRIFT

(11) **EP 3 034 435 B1**
(45) Veröffentlichungstag und Bekanntmachung des Hinweises auf die Patenterteilung: **08.04.2020**
(21) Anmeldenummer: 15200921.3
(22) Anmeldetag: 17.12.2015
(51) Int. Cl.: B65F 1/14, B65F 3/08

(54) **HEBEVORRICHTUNG GEEIGNET ZUR ANORDNUNG AUF EINEM LASTKRAFTFAHRZEUG UND EIN UNTERIRDISCHER ABFALLSAMMELBEHÄLTER UM MIT EINER SOLCHEN HEBEVORRICHTUNG ZUSAMMENZUWIRKEN**
LIFTING DEVICE SUITABLE FOR ARRANGEMENT ON A TRUCK AND A SUBTERRANEAN REFUSE CONTAINER FOR COOPERATING WITH SUCH A LIFTING DEVICE
DISPOSITIF DE LEVAGE ADAPTÉ À L'ARRANGEMENT SUR UN CAMION ET RÉCIPIENT DE COLLECTE DE DECHETS SOUTERRAIN POUR COOPÉRER AVEC UN TEL DISPOSITIF DE LEVAGE

(30) Priorität: 18.12.2014 CH 19682014
(43) Veröffentlichungstag der Anmeldung: 22.06.2016
(73) Patentinhaber: Villiger Public-Systems GmbH, 5647 Oberrüti (CH)
(72) Erfinder: Villiger, Paul, 5647 Oberrüti (CH)
(74) Vertreter: Spierenburg, Pieter

(56) Entgegenhaltungen:
- EP-A1- 1 306 321

## Beschreibung

Die Erfindung betrifft eine Hebevorrichtung, geeignet zur Anordnung auf einem Lastkraftfahrzeug zum Anheben und Entleeren von unterirdischen Abfallsammelbehältern nach dem Oberbegriff des Patentanspruchs 1 und einen unterirdischen Abfallsammelbehälter, um mit einer solchen Hebevorrichtung zusammenzuwirken, nach dem Oberbegriff des Anspruchs 7.

Unterirdische Abfallsammelbehälter mit einem Einwurfschacht werden immer häufiger eingesetzt, um die grossen Mengen an Hausabfällen einfach an einem zentralen Sammelplatz in den Gemeinden entsorgen zu können. Die unterirdischen Abfallsammelbehälter haben den Vorteil, dass die Abfälle von einem Deckel abgedeckt sind, auf welchem der Einwurfschacht angebracht ist. Um diese unterirdische Abfallsammelbehälter zu leeren, muss zunächst der Deckel vollständig angehoben werden, um den offenen Behälter freizugeben. Sodann wird der Behälter mit ausfahrbaren Gelenkarmen einer Hebevorrichtung an den Rändern gegriffen und aus der Grube angehoben, um in den Müllcontainer eines Müllsammelfahrzeugs geleert zu werden. Eine solche gattungsgemäße Hebevorrichtung ist beispielsweise aus EP-A-1 306 321 bekannt. In diesem Dokument wird ausführlich auf den früheren Stand der Technik NL-C-1 002 778 eingegangen und erwähnt, dass es nachteilig ist, ein seitliches Schienensystem mit Gabeln am Müllsammelfahrzeug vorzusehen, da das Fahrzeug dann sehr genau gegenüber dem zu leerenden Müllbehälter platziert werden muss. Die beiden Gelenkarmen der EP-A-1 306 321 sind schwenkbar im unteren Bereich des Müllsammelfahrzeugs befestigt, so dass sie nach unten ausgeschwenkt werden, um den offenen Behälter mit einem Rahmen zu fassen, und nach oben hochgeschwenkt werden, um den Behälter durch Kippen in den Müllcontainer des Müllsammelfahrzeugs zu leeren. In einer anderen Ausführungsform sind zwei Teleskopstangen vorgesehen (Fig. 9), welche ebenfalls im unteren Bereich des Müllsammelfahrzeugs schwenkbar gelagert sind.

Die obige Hebevorrichtung hat den Nachteil, dass sie ausschliesslich für offene Abfallsammelbehälter eingesetzt werden kann. Ausserdem ist die Verteilung der auf die Gelenkarme wirkenden Kräfte ungünstig, so dass die Gelenkarme und die zur Bewegung benötigten pneumatischen Hubzylinder sehr robust ausgebildet sein müssen.

NL-C-1 002 778 offenbart einen unterirdische Abfallsammelbehälter gemäß dem Oberbegriff des Anspruchs 7.

Der vorliegenden Erfindung liegt nun die Aufgabe zugrunde, eine Hebevorrichtung für einen Abfallsammelbehälter anzugeben, welche für das Anheben und Kippen von Abfallsammelbehältern samt Deckel und Einwurfschacht geeignet ist. Zudem soll eine bessere Verteilung der auf die Greifarme wirkenden Kräfte erreicht werden. Eine weitere Aufgabe der Erfindung ist es, ein unterirdischer Abfallsammelbehälter anzugeben, welcher geeignet ist, mit einer solchen Hebevorrichtung zusammenzuwirken.

Diese Aufgaben werden durch eine Hebevorrichtung für ein Lastkraftfahrzeug mit den Merkmalen des Patentanspruchs 1 bzw. durch eine unterirdische Abfallsammelbehälter nach Patentanspruch 7 gelöst.

Die Hebevorrichtung ist geeignet zur Anordnung auf einem Lastkraftfahrzeug zum Anheben und Entleeren von unterirdischen Abfallsammelbehältern und ist mit zwei parallelen teleskopisch ausfahrbaren, schwenkbar an einem Träger befestigten Auslegern versehen, welche je ein Kupplungswerkzeug zum lösbaren Kuppeln mit je einem Seitenrand eines Abfallsammelbehälters aufweisen.

Dadurch, dass die teleskopisch ausfahrbaren Ausleger schwenkbar an dem auf- und abbewegbaren Träger angeordnet sind, können diese auch nicht exakt horizontal aufgestellten Abfallsammelbehälter erfassen und anheben. Dasselbe gilt natürlich auch für ansteigende Strassen, wodurch die Hebevorrichtung mit einem Lastkraftfahrzeug in einem spitzen Winkel zum horizontal aufgestellten Müllbehälter problemlos funktioniert. Erfindungsgemäss dient jedes Kupplungswerkzeug dazu, eine Kupplung mit je einem Balken zu bewirken, welche seitlich am oberen Rand des Abfallsammelbehälters auf gegenüberliegenden Seiten angeordnet sind. Ferner ist ein Aufzugmechanismus mit zwei parallelen, vertikalen Führungsschienen vorgesehen und ist der Träger zwischen den Führungsschienen angeordnet und längs diesen auf- und abbewegbar.

Mit Vorteil ist das Kupplungswerkzeug von einem Elektromagneten ausgebildet. Andererseits kann das Kupplungswerkzeug auch mechanisch ausgebildet sein. Dazu kann das Kupplungswerkzeug ein Greifer sein, der vorzugsweise mit einem V-förmigen Schlitz versehen ist, welcher mit einem Kupplungsstift eines Abfallsammelbehälters zusammenwirkt. Zudem kann der Greifer U-förmig ausgebildet sein.

Ferner weist der unterirdische Abfallsammelbehälter, welcher mit einem oberen Rand und einem Deckel versehen ist, der mit einem Scharnier am Abfallsammelbehälter kippbar befestigt ist, wobei ein Einwurfschacht auf dem Deckel befestigt ist, vorteilhafterweise am oberen Rand seitlich zwei parallele Balken auf gegenüberliegenden Seiten auf und der Deckel ist auf beiden gegenüberliegenden Seiten je mit einem Rücksprung versehen, welcher den Balken entspricht, wobei die Balken dazu vorgesehen sind, um mit den Kupplungswerkzeugen der Hebevorrichtung nach einem der Ansprüche 1 bis 6 zusammenzuwirken.

Weitere Vorteile der Erfindung folgen aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 1: eine perspektivische Darstellung eines Abfallsammelbehälters mit Einwurfschacht,
- Fig. 2: eine perspektivische Darstellung desselben Abfallsammelbehälters mit aufgeklapptem Deckel,
- Fig. 3: eine Hebevorrichtung an einem Lastkraftfahrzeug mit einem Abfallsammelbehälter, welche aus einer Grube angehoben wird,
- Fig. 4: dieselbe Hebevorrichtung in einer Position, wobei der Abfallsammelbehälter weiter nach oben angehoben ist,
- Fig. 5: dieselbe Hebevorrichtung in einer oberen Position, in welcher der Abfallsammelbehälter langsam gekippt wird,
- Fig. 6: dieselbe Hebevorrichtung in der oberen Position, in welcher der Abfallsammelbehälter vollständig gekippt ist,
- Fig. 7: Kupplungsstifte mit einem Hebelmechanismus, um diese auszufahren, in einer gesenkten Position,
- Fig. 8: die Kupplungsstiften in ausgefahrener Position,
- Fig. 9: die Ankupplung der teleskopisch ausfahrbaren Ausleger mit den Kupplungsstiften, und
- Fig. 10: ein Detail eines Auslegers mit einem Greifer, der den Kupplungsstift umgreift zum Anheben des Abfallsammelbehälters.

In den Figuren sind für dieselben Elemente jeweils dieselben Bezugszeichen verwendet worden und erstmalige Erklärungen betreffen alle Figuren, wenn nicht ausdrücklich anders erwähnt.

In den Figuren 1 und 2 ist ein unterirdischer Abfallsammelbehälter 1 mit einem Deckel 2, der auf der Rückseite mit einem Scharnier 3 am Abfallsammelbehälter kippbar befestigt ist. Auf dem Deckel 2 ist ein Einwurfschacht 4 befestigt, durch welchen Abfallsäcke in den Abfallsammelbehälter 1 eingeworfen werden können. Am oberen Rand 5 des Abfallsammelbehälters 1 sind seitlich zwei parallele Balken 6 auf gegenüberliegenden Seiten angeordnet. Ferner sind zwei parallele teleskopisch ausfahrbare Ausleger 7 mit schwenkbar um eine Achse 8 gelagerten Kupplungswerkzeugen 9 an ihren freien Enden in einer Teilansicht erkennbar. Wie in Figur 2 erkennbar, ist der Deckel 2 auf beiden gegenüberliegenden Seiten je mit einem Rücksprung 11 versehen, welcher den Balken 6 entspricht, so dass der Deckel 2 bei angekuppelten Auslegern 7 geöffnet bzw. gekippt werden kann. Die Kupplungswerkzeuge 9 können mit starken Elektromagneten (nicht dargestellt) versehen sein oder auch eine rein mechanische Kupplung mit den Balken 6 bewirken.

In den Figuren 3 bis 6 ist eine Hebevorrichtung 15 mit vertikalen Führungsschienen 16 auf der Seite eines Müllcontainers 17 eines Lastkraftfahrzeuges 18 ersichtlich. Zwischen den Führungsschienen 16 ist ein Träger 20 auf- und abbewegbar befestigt. An jedem Ende des Trägers 20 ist je einer der teleskopisch ausfahrbaren Ausleger 7 drehbar befestigt.

In den Figuren 7 und 8 ist der Abfallsammelbehälter 1 mit einem mechanischen Hebelmechanismus 22 gezeigt, der einen U-förmigen Rahmen 23 aufweist, welcher seitlich zum Abfallsammelbehälter 1 an je einer Schwenkachse 24 (nur auf der Vorderseite ersichtlich) kippbar gelagert ist. An den freien Enden des U-förmigen Rahmens 23 ist je ein Kupplungsstift 25 mit einem kegelförmigen Senkkopf 26 vorgesehen. An der Basis 27 des U-förmigen Rahmens 23 ist mittig ein kleiner Hubzylinder 28 vorgesehen, der im ausgezogenen Zustand den Rahmen 23 gegen den Rand 5 des Abfallsammelbehälters 1 drückt, so dass die Kupplungsstifte 25 im Balken 6 versenkt sind (Fig. 7). Wenn der Hubzylinder 28 zusammengezogen wird (Fig. 8), stehen die Kupplungsstifte 25 aus den Balken 6 hervor.

Wie in Figur 9 ersichtlich, können nun die teleskopisch ausfahrbaren Ausleger 7 mit den Kupplungswerkzeugen 9 in die Kupplungsstifte 25 eingeklinkt werden, um den gesamten Abfallsammelbehälter 1 anzuheben oder zu versenken.

In Figur 10 ist das Kupplungswerkzeug 9 im entmantelten Zustand dargestellt und weist eine U-Klammer oder Greifer 30 mit einem V-förmigen Schlitz 31 auf dem unteren Bein 32, so dass die U-Klammer 30 zwischen dem Senkkopf 26 des ausgefahrenen Kupplungsstifts 25 und dem Balken 6 geschoben werden kann, um den Abfallsammelbehälter 1 anzuheben oder abzusenken.

## Patentansprüche

1. Hebevorrichtung, geeignet zur Anordnung auf einem Lastkraftfahrzeug (18) und zum Anheben und Entleeren von unterirdischen Abfallsammelbehältern (1), mit zwei parallelen teleskopisch ausfahrbaren, schwenkbar an einem Träger (20) befestigten Auslegern (7), welche je ein Kupplungswerkzeug (9) zum lösbaren Kuppeln mit je einem Seitenrand eines Abfallsammelbehälters aufweisen, **dadurch gekennzeichnet, dass** jedes Kupplungswerkzeug (9) dazu dient, eine Kupplung mit je einem Balken (6) zu bewirken, welche seitlich am oberen Rand (5) des Abfallsammelbehälters auf gegenüberliegenden Seiten angeordnet sind, und ein Aufzugmechanismus (15) mit zwei parallelen, vertikalen Führungsschienen (16) vorgesehen ist und der Träger (20) zwischen den Führungsschienen angeordnet und längs diesen auf- und abbewegbar ist.

2. Hebevorrichtung nach Anspruch 1, **dadurch gekennzeichnet, dass** jedes Kupplungswerkzeug (9) von einem Elektromagneten ausgebildet ist.

3. Hebevorrichtung nach Anspruch 1, **dadurch gekennzeichnet, dass** jedes Kupplungswerkzeug (9) mechanisch ausgebildet ist.

4. Hebevorrichtung nach Anspruch 3, **dadurch gekennzeichnet, dass** jedes Kupplungswerkzeug ein Greifer (30) ist, welcher mit einem Kupplungsstift (25) eines Abfallsammelbehälters (1) zusammenwirkt.

5. Hebevorrichtung nach Anspruch 4, **dadurch gekennzeichnet dass** die Greifer (30) mit einem V-förmigen Schlitz versehen sind.

6. Hebevorrichtung nach Anspruch 4 oder 5, **dadurch gekennzeichnet, dass** die Greifer (30) U-förmig ausgebildet sind.

7. Unterirdische Abfallsammelbehälter (1) mit einem oberen Rand (5) und einem Deckel (2), der mit einem Scharnier (3) am Abfallsammelbehälter (1) kippbar befestigt ist, wobei ein Einwurfschacht (4) auf dem Deckel (2) befestigt ist, **dadurch gekennzeichnet, dass** am oberen Rand (5) seitlich zwei parallele Balken (6) auf gegenüberliegenden Seiten angeordnet sind und der Deckel (2) auf beiden gegenüberliegenden Seiten je mit einem Rücksprung (11) versehen ist, welcher den Balken (6) entspricht, wobei die Balken dazu vorgesehen sind, um mit den Kupplungswerkzeugen (9) der Hebevorrichtung nach einem der Ansprüche 1 bis 6 zusammenzuwirken.

8. Unterirdische Abfallsammelbehälter (1) nach Anspruch 7, **gekennzeichnet durch** einen mechanischen Hebelmechanismus (22), der einen U-förmigen Rahmen (23) aufweist, welcher seitlich zum Abfallsammelbehälter (1) an je einer Schwenkachse (24) kippbar gelagert ist, wobei an den freien Enden des U-förmigen Rahmens (23) je ein Kupplungsstift (25) vorgesehen ist, welcher in den Balken (6) versenkbar und hervorstehbar ist, um mit den als Greifern (30) ausgebildeten Kupplungswerkzeugen (9) der Hebevorrichtung nach einem der Ansprüche 4 bis 6 zusammenzuwirken.

## Claims

1. Lifting device, suitable for arrangement on a truck (18) and for lifting and emptying underground waste collection containers (1), having two parallel telescopically extendable arms (7) which are pivotably attached to a support (20) and each of which has a coupling tool (9) for releasable coupling to one side edge each of a waste collection container, **characterized in that** that each coupling tool (9) serves to effect a coupling with one beam (6) each, which are arranged laterally at the upper edge (5) of the waste collection container on opposite sides, and an elevator mechanism (15) with two parallel, vertical guide rails (16) is provided and the support (20) is arranged between the guide rails and is movable up and down along them.

2. Lifting device according to claim 1, **characterized in that** each coupling tool (9) is formed by an electromagnet.

3. Lifting device according to claim 1, **characterized in that** each coupling tool (9) is mechanically formed.

4. Lifting device according to claim 3, **characterized in that** each coupling tool is a gripper (30) which cooperates with a coupling pin (25) of a waste collection container (1).

5. Lifting device according to claim 4, **characterized in that** the grippers (30) are provided with a V-shaped slot.

6. Lifting device according to claim 4 or 5, **characterized in that** the grippers (30) are formed in a U-shaped manner.

7. Underground waste collection container (1) with an upper edge (5) and a lid (2) which is tiltably attached to the waste collection container (1) by means of a hinge (3), wherein an insertion shaft (4) is attached to the lid (2), **characterized in that** two parallel beams (6) are arranged laterally on the upper edge (5) on opposite sides and the lid (2) is provided with a recess (11) on each opposite side corresponding to the beams (6), wherein the beams are provided to cooperate with the coupling tools (9) of the lifting device according to one of claims 1 to 6.

8. Underground waste collection container (1) according to claim 7, **characterized by** a mechanical lever mechanism (22) comprising a U-shaped frame (23) which is tiltably mounted laterally to the waste collection container (1) on a respective pivot axis (24), wherein at each of the free ends of the U-shaped frame (23) a coupling pin (25) is provided, which can be lowered into the beam (6) and can protrude therefrom in order to cooperate with the coupling tools (9) of the lifting device designed as grippers (30) according to one of the claims 4 to 6.

## Revendications

1. Dispositif de levage pouvant être disposé sur un camion (18) et pouvant soulever et vider des bacs collecteurs de déchets (1) enterrés, avec deux bras (7) télescopiques pouvant être déployés parallèlement et fixés de façon pivotante sur un support (20), qui présentent chacun un outil de couplage (9) pour son couplage pouvant être défait avec un bord latéral d'un bac collecteur de déchets, **caractérisé en ce que** chaque outil de couplage (9) sert à réaliser un couplage avec une barre (6) disposée latéralement sur un côté face à face sur le bord supérieur (5) du bac collecteur de déchets, et il est prévu un mécanisme de traction ascensionnel (15) avec deux rails de guidage (16) verticaux parallèles et le support (20) est disposé entre les rails de guidage et peut être déplacé vers le haut et le bas le long de ceux-ci.

2. Dispositif de levage selon la revendication 1, **caractérisé en ce que** chaque outil de couplage (9) est formé par un électroaimant.

3. Dispositif de levage selon la revendication 1, **caractérisé en ce que** chaque outil de couplage (9) est mécanique.

4. Dispositif de levage selon la revendication 3, **caractérisé en ce que** chaque outil de couplage est un grappin (30) qui coopère avec une goupille de couplage (25) d'un bac collecteur de déchets (1).

5. Dispositif de levage selon la revendication 4, **caractérisé en ce que** le grappin (30) est muni d'une fente en forme de V.

6. Dispositif de levage selon la revendication 4 ou 5, **caractérisé en ce que** le grappin (30) est en forme de U.

7. Bac collecteur de déchets enterré (1) avec un bord supérieur (5) et un couvercle (2) fixé de façon basculante par une charnière (3) sur le bac collecteur de déchets (1), dans lesquels une gaine d'introduction (4) est fixée sur le couvercle (2), **caractérisé en ce que** deux barres parallèles (6) sont fixées latéralement sur des côtés face à face sur le bord supérieur (5) et le couvercle est muni sur deux côtés face à face d'un épaulement (11) correspondant à la barre (6), les barres étant prévues pour coopérer avec les outils de couplage (9) du dispositif de levage selon l'une des revendications 1 à 6.

8. Bac collecteur de déchets enterré (1) selon la revendication 7, **caractérisé en ce qu'**il comporte un mécanisme de levier mécanique (22) avec un cadre en forme de U (23) qui est supporté latéralement sur le bac collecteur de déchets (1) de façon basculante autour d'un axe de pivotement (24) de chaque côté, une goupille de couplage (25) étant prévue à chaque extrémité libre du cadre en forme de U (23) et pouvant être enfoncée dans les barres (6) et avancée en saillie afin de coopérer avec les outils de couplage (9) conçus comme des grappins (30) du dispositif de levage selon l'une des revendications 4 à 6.
